# EUROPÄISCHE PATENTSCHRIFT

(11) **EP 1 975 362 B1**
(45) Veröffentlichungstag und Bekanntmachung des Hinweises auf die Patenterteilung: **07.05.2014**
(21) Anmeldenummer: 08100062.2
(22) Anmeldetag: 03.01.2008
(51) Int. Cl.: E06B 3/263

(54) **Isolierleiste für ein wärmegedämmtes Verbundprofil für Türen, Fenster oder Fassaden**
Isolating strip for a heat insulated composite profile for doors, windows or facades
Barre d'isolation pour un profilé composite à isolation thermique pour portes, fenêtres ou façades

(30) Priorität: 30.03.2007 DE 202007004804 U
(43) Veröffentlichungstag der Anmeldung: 01.10.2008
(73) Patentinhaber: SCHÜCO International KG, 33609 Bielefeld (DE)
(72) Erfinder: HÖCKER, Eitel-Friedrich, 33739, Bielefeld (DE); HANKE, Carsten, 33613, Bielefeld (DE)
(74) Vertreter: Dantz, Jan Henning

(56) Entgegenhaltungen:
- EP-A1- 0 057 434
- DE-A1- 19 853 235

## Beschreibung

Die Erfindung betrifft eine Isolierleiste für ein wärmegedämmtes Verbundprofil für Türen, Fenster oder Fassaden nach dem Oberbegriff des Anspruchs 1.

Ein derartiges Verbundprofil ist aus der EP 0 829 609 B1 bekannt. Das bekannte Verbundprofil besteht aus Metallprofilen und mindestens einer zwischen den Metallprofilen angeordneten und mit den Metallprofilen an den Längskanten schubfest verbundenen, vorzugsweise aus Kunststoff gefertigten Isolierleiste, wobei die Isolierleiste zwei Isolierleistenteile aufweist. Eine mittige Verbindung zwischen den zwei Isolierleistenteilen ist als Gleitführung ausgeführt. Die Gleitführung zwischen den zwei Isolierleistenteilen stellt sicher, dass durch Erwärmung des Verbundprofilteils bedingte Längenausdehnungsunterschiede nicht zu einer unzulässig hohen Durchbiegung des Verbundprofils führen können.

Die Idee der Gleitführung wird in der DE 199 56 415 C1 wieder aufgegriffen, wobei die Relativverschieblichkeit, die durch die Gleitführung realisiert wird, nach den Maßnahmen dieser Schrift auf einen vorgegebenen Weg begrenzt wird. Dies wird mittels einer federsteifen Außenbrücke erreicht, welche die Isolierleistenteile miteinander stoffschlüssig oder nicht stoffschlüssig verbindet.

Die DE 198 53 235 A1 schlägt ein wärmegedämmtes Verbundprofil mit einer Isolierleiste vor, die wiederum zwei mit den Metallprofilen verbundene Isolierleistenteile auf weist, wobei die Isolierleiste zwischen den Isolierleistenteilen einen Bereich erhöhter Elastizität aufweist, der beispielsweise durch ein anderes Material oder durch elastische Stege realisiert werden soll. Diese Lösung hat den Nachteil, dass es die geringe Elastizität des für Isolierleisten verwendeten Materials bei den vorgeschlagenen Konstruktionen in der Regel nicht zulässt, die geforderte Relativbeweglichkeit der Isolierleistenteile zueinander sicherzustellen.

Aus der EP 0 057 434 A1 ist ein einen Tragrahmen mit einem Halterahmen verbindendes Rahmenverbindungselement in Gestalt von vier scherartig miteinander verbundenen Stegen bekannt, mit dem eine Kompensation einer erschiebung des Halterahmens gegenüber dem Tragrahmen ermöglicht ist.

Der Erfindung liegt ausgehend von dem beschriebenen Stand der Technik die Aufgabe zugrunde, alternative, möglichst einfach zu fertigende Isolierleisten für wärmegedämmte Verbundprofile zu schaffen, mit denen es wie mit der Lösung der EP 0 829 609 B 1, der DE 199 56 415 C1 oder der EP 0 057 434 A1 möglich ist, zu verhindern, dass durch Erwärmung des wärmegedämmten Verbundprofils eine unzulässige hohe Durchbiegung des Verbundprofils auftreten kann.

Die Erfindung löst diese Aufgabe durch den Gegenstand des Anspruchs 1. Die Erfindung schafft ferner ein wärmegedämmtes Verbundprofil mit einem derartigen Isolierprofil bzw. mit einer derartigen Isolierleiste.

Bei allen Ausführungsbeispielen stellen die in Richtung einer Profillängsachse parallel nebeneinander angeordneten Stege eine Relativbewegung der Isolierleistenteile relativ zueinander sicher, was durch Gelenke an den Stegen realisiert wird. Dies ist vorteilhaft, da derart auf einfache Weise eine genügend große Relatiwerschiebung erreicht wird, was im anderen Fall - nach dem Stand der Technik - problematisch ist, wenn die Stege in sich über ihre gesamte Länge elastisch wirken sollen und die Rückstellkräfte aus der elastischen Verformung überwinden müssen, wobei diese Rückstellkräfte eine Spannung implementieren, die, wenn auch verringert, zur Biegeverformung der Isolierleiste führt.

Auftretende thermische Längenänderungen der Profilschalen der Verbundprofile werden durch das parallelogrammartige Verschwenken der Stege ausgeglichen bzw. nicht behindert, so dass Spannungen vermieden werden, die zu einem unerwünschten Durchbiegen des Verbundprofils führen könnten.

Im montierten Zustand der Verbundprofile wird vorzugsweise jeweils ein schubfester Verbund zwischen den einzelnen Isolierleistenteilen und den zugehörigen Metallprofilen realisiert.

Temperaturschwankungen werden durch die parallelogrammartige Bewegung gem. Figur 3 ausgeglichen. Relativbewegungen zwischen den Isolierleistenteilen sind vorzugsweise in einem Bereich zwischen 2 mm und 10 mm, insbesondere in einem Bereich zwischen 2 mm und 6 mm möglich.

Die Stege sind derart steif ausgestaltet, dass keine Längenveränderungen der Stege auftreten. Sie sind druck- und zugstabil.

Vorteilhafte Ausgestaltungen der Erfindung sind den Unteransprüchen zu entnehmen.

Nachfolgend wird die Erfindung anhand von Ausführungsbeispielen unter Bezug auf die Zeichnung näher beschrieben. Es zeigt:
- Figur 1: einen Schnitt durch ein erfindungsgemäßes Verbundprofil;
- Figur 2a, b: zwei verschiedene Ansichten einer ersten erfindungsgemäßen Isolierleiste;
- Figur 3: die Isolierleiste aus Fig. 2 im ausgelenkten Zustand;
- Fig. 4,5: Schnitte durch mit Sichtverblendungen versehene erfindungsgemäße Isolierleisten;
- Figur 6a-e: verschiedene Ansichten, Ausschnitte und Varianten einer dritten erfindungsgemäßen Isolierleiste und
- Figur 7a bis 7c: verschiedene Ansichten und Ausschnitte einer vierten erfindungsgemäßen Isolierleiste.

Figur 1 zeigt einen Schnitt durch ein beispielhaftes wärmegedämmtes Verbundprofil 1, das rein beispielhaft für einen Blendrahmen eines Fensters geeignet ist.

Das Verbundprofil 1 weist Metallprofile 3, 4 auf, die hier beispielhaft durch zwei Isolierleisten bzw. -stege 5, 6 miteinander verbunden sind.

Die Isolierleisten 5, 6, die entsprechend der Figur 1 die Metallprofile 2, 3 miteinander verbinden, weisen mehrere Isolierleistenteile bzw. Isolierleistenteilabschnitte auf.

So weisen die Isolierleisten 5 der Figur 2 einen ersten Isolierleistenteil 7 auf, der im montierten Zustand mit einem Führungsausleger in das eine Metallprofil 3 eingreift.

Die Isolierleiste 5 weist ferner einen zweiten Isolierleistenteil 8 auf, der mit einem weiteren Führungsausleger in das zweite Metallprofil 4 eingreift.

Die beiden Isolierleistenteile 7, 8 der Isolierleiste 5 sind über mehrere Stege 10, 11 hier stoffschlüssig miteinander verbunden.

Die beiden Isolierleistenteile 7, 8 der Isolierleiste 5 sind axial in ihrer Haupterstreckungsrichtung vorzugsweise durchgehend ausgebildet.

Die Stege 10, 11 sind derart ausgestaltet, dass die beiden Isolierleistenteile 7, 8 der Isolierleiste 5 begrenzt relativ zueinander beweglich sind, derart, dass zueinander benachbarte Stege 10, 11- hier aus der Rechteckform der Fig. 2 - in eine Parallelogrammform - Fig. 3 - bewegt werden. Dazu muß jeder Steg in seinen voneinander abgewandten Endbereichen jeweils über ein Gelenk 9 mit den Isolierleistenteilen 7, 8 verbunden sein.

Die Gelenke 9 können auf verschiedene Weise ausgestaltet sein, so als filmgelenkartige dünne Materialanbindungen zwischen den Stegen 10, 11 und den Isolierleistenteilen bzw. Isolierleistenteilabschnitten 7, 8 (Fig. 2; Stege 10 und 11) oder Zapfen/Lageraugekonstruktionen mit separaten Stegen 19, 24, welche an die Isolierleistenteile bzw. Isolierleistenteilabschnitte 7, 8 angelenkt sind (Fig. 6, 7).

Dies sei nachstehend näher erläutert.

Die Stege 10, 11 können beispielsweise durch ein Ausstanzen erzeugt werden.

Rein beispielhaft sind in Figur 2 und 3 zwei verschiedene Arten von Stegen 10, 11 dargestellt.

So zeigt die Figur 2 einerseits einen Steg 10, der in der Mitte dicker und nach außen hin dünner (nahezu trapezartig) ausgestaltet ist, so dass seine Anlenkbereiche an die Isolierleistenteile selbst als Gelenke 9 wirken, so dass es möglich ist, den einen Isolierleistenteil 7 relativ zum anderen Isolierleistenteil 8 zu bewegen, wobei sich die Stege 10 parallelogrammartig verschwenken (Figur 3).

Die Stege 11 weisen dagegen über den größten Teil ihrer Länge eine größere Breite auf und sind lediglich im Bereich der Übergänge zu den Isolierleistenteilen 7, 8 über Einschnürungen bzw. filmscharnierartige Verengungen 12, 13 mit den Isolierleistenteilen 7, 8 verbunden, so dass die Isolierleistenteile 7, 8 relativ zueinander beweglich sind. Die Verengungen 12, 13 wirken hier als filmscharnierartige Gelenke 9, so dass sich die Stege 11 bei einem wärmebedingten Auslenken wiederum parallelogrammartig verschwenken (Figur 3).

Optimal ist es, wenn sich die Stege 10, 11 als Querstege senkrecht zur Längsachse bzw. zur Axialachse der Isolierleiste erstrecken, denn in diesem Fall wirkt sich die Querkontraktion der Isolierleiste (Figur 3), egal in welche Richtung, nur gering aus. Die Querkontraktion ist aber im praktischen Fall so klein, dass sie im montierten Zustand hinsichtlich ihrer Effekte vernachlässigt werden kann.

Die Stege sollten zudem relativ lang sein bzw. die Isolierleistenteile 7, 8 möglichst kurz, damit sich ein möglichst großer Schwenkradius ergibt.

Gemäß Figur 4 und Figur 5 ist es möglich, eine Sichtverblendung der Ausstanzungen 14 zwischen den Stegen 10, 11 vorzunehmen. Diese Sichtverblendung kann mittels einer oder mehrerer Folien 15, 16 erfolgen, die nach dem Ausstanzen der Isolierleisten zu bildender Stege 10, 11 für eine oder beide Seiten der Isolierstege aufgebracht werden oder in Nuten 2 in den Isolierleistenteilen 7, 8 eingreifen

Diese Folien müssen so dünn bzw. elastisch sein, dass die Bewegung der Isolierprofilteile 7, 8 relativ zueinander durch sie nicht verhindert wird.

Es bietet sich daher an, eine schaumartige Masse zum Ausbilden der Folien 15, 16 zu verwenden.

Denkbar ist es alternativ auch, die Ausstanzungen 14 direkt nach dem Ausstanzen mit einem Schaum auszufüllen und derart eine Sichtverblendung zu realisieren.

Diese Maßnahmen sind auch bei den Ausführungen der Fig. 6 und 7 sinnvoll, die nachfolgend beschrieben werden.

Danach ist es auch denkbar, die Isolierleistenteile 7, 8 der Isolierleiste 5 vollständig voneinander zu trennen. Auf diese Weise wird eine mehrstückige Isolierleiste realisiert.

Nach Figur 6 weisen die Stege 19 zapfenartige Ausleger 17 auf, die in korrespondierend geformte, lageraugenartige Aussparungen 18 der Isolierleistenteile 7, 8 eingreifen, wobei durch die zapfenartigen Ausleger 17 in den Ausnehmungen 18 an beiden Seiten der Stege 19 die Beweglichkeit der Isolierleistenteile 7, 8 über zwei Gelenke 9 in eine Parallelogrammstellung nach Art der Fig. 3 gewährleistet wird.

Voraussetzung ist, dass die Isolierleistenteile 7, 8 jeweils derart ausgestaltet sind bzw. Ausnehmungen 21 aufweisen, dass die Schwenkbewegung der Stege 19 nicht behindert wird.

Die Figuren 6c und 6d veranschaulichen, dass auf die Stege 15 seitliche Abdeckplatten 20 aufgebracht bzw. an diese angeformt sein können, welche wiederum einen Sichtschutz bzw. eine Abdeckung für die Ausnehmungen 21 darstellen.

Hier sind die Isolierleistenteile 7, 8 nicht mehr einstückig miteinander verbunden, sie bilden aber insgesamt immer noch eine Isolierleiste bzw. stellen Isolierleistenteile einer übergreifenden Isolierleiste dar.

Figur 6e veranschaulicht eine weitere Variante, nach der die Ausleger 17 selber wiederum vorzugsweise nach außen offene Aussparungen 22 aufweisen können, die den Ausleger 17 elastisch ausbilden, um ein einfaches Einklipsen der Ausleger 17 in die Ausnehmungen 18 zu ermöglichen.

Figur 7 zeigt ein weiteres Ausführungsbeispiel der Erfindung, bei dem die Isolierleistenteile 7, 8 durch einen schmalen Spalt 25 voneinander getrennt sind. An die Isolierleistenteile 7, 8 sind Stege 24 angelenkt.

Dieses Anlenken erfolgt vorzugsweise auf einfache Weise mittels Zapfen.

Diese Zapfen sind hier als Spreizzapfen 26 ausgebildet, die einen Kopf und zusammendrückbare Füße 28 aufweisen. Der Kopf kann auch nach Art der Fig. 7c einstückig bzw. stoffschlüssig mit dem Steg 24 (oder mit dem Isolierleistenteil 7, 8) ausgestaltet sein bzw. direkt von den Stegen 24 gebildet werden.

Der Zapfen 26 wird durch eine Bohrung 29 des Isolierleistenteils 7 gesteckt, so dass er sich aufspreizt, wenn er dieses ganz durchsetzt. Diese Art der Montage ist besonders einfach.

Der Spreizzapfen kann auch separat ausgestaltet sein und zur Montage durch korrespondierende Durchgangsbohrungen der aufeinander gelegten Stege 24 und der Isolierleistenteile 7, 8 durchgesteckt werden, wobei sich die Füße 28 nach dem Durchtritt durch die beiden Bohrungen wieder aufweiten.

### Bezugszeichen

- Verbundprofil: 1
- Nuten: 2
- Metallprofile: 3,4
- Isolierleisten: 5, 6
- Teile: 7, 8
- Gelenk: 9
- Stege: 10, 11
- Verengungen: 12, 13
- Ausstanzungen: 14
- Folien: 15, 16
- Ausleger: 17
- Aussparungen: 18
- Stege: 19
- Abdeckplatten: 20
- Ausnehmungen: 21
- Aussparungen: 22
- Spalt: 25
- Stege: 24
- Spreizzapfen: 26
- Kopf: 27
- Fuße: 28
- Durchgangsbohrungen: 29

## Patentansprüche

1. Isolierleiste (5, 6) für ein wärmegedämmtes Verbundprofil eines Fensters, einer Tür oder einer Fassade, wobei die Isolierleiste wenigstens zwei oder mehrere relativ zueinander bewegliche Isolierleistenteile (7, 8) aufweist, welche über Stege (10, 11, 19, 24) miteinander verbunden sind, wobei die Stege (10, 11, 19, 24) in Richtung einer Profillängsachse parallel nebeneinander angeordnet sind **dadurch gekennzeichnet, dass** die Stege (10, 11, 19, 24) derart ausgestaltet sind, dass die beiden Isolierleistenteile (7, 8) der Isolierleiste (5) begrenzt relativ zueinander derart beweglich sind, das zueinander benachbarte Stege (10, 11, 19, 24) und die Isolierleistenteile (7, 8) bei der Bewegung in eine Parallelogrammform verschwenkbar sind, wobei die Stege (10, 11, 19, 24) in ihren voneinander abgewandten Endbereichen jeweils über ein Gelenk (9) oder einen gelenkartigen Bereich mit den Isolierleistenteilen (7, 8) verbunden sind.

2. Isolierleiste nach Anspruch 1, **dadurch gekennzeichnet, dass** zueinander benachbarte Stege (10, 11, 19, 24) und die Isolierleistenteile (7, 8) bei der Bewegung aus einer Rechteckform in die Parallelogrammform verschwenkbar sind.

3. Isolierleiste nach Anspruch 1 oder 2, **dadurch gekennzeichnet, dass** die Stege (10, 11, 19, 24) in ihren voneinander abgewandten Endbereichen jeweils über eine filmscharnierartige Verengung (12, 13) mit den Isolierleistenteilen (7, 8) verbunden sind.

4. Isolierleiste nach Anspruch 1 oder 2, **dadurch gekennzeichnet, dass** die Stege (10, 11, 19, 24) in ihren voneinander abgewandten Endbereichen jeweils über Achsausleger/Lageraugenanordnungen an die Isolierleistenteile (7, 8) angelenkt sind.

5. Isolierleiste nach einem der vorstehenden Ansprüche, **dadurch gekennzeichnet, dass** sich die Stege (10, 11) im nicht ausgelenkten Zustand als Querstege senkrecht zur Längsachse bzw. zur Axialachse der Isolierleiste erstrecken.

6. Isolierleiste nach einem der vorstehenden Ansprüche, **dadurch gekennzeichnet, dass** die Isolierleistenteile (7, 8) einstückig mit den Stegen (10, 11) ausgestaltet sind.

7. Isolierleiste nach einem der vorstehenden Ansprüche, **dadurch gekennzeichnet, dass** die Stege (10, 11) eine Trapezform aufweisen.

8. Isolierleiste nach einem der vorstehenden Ansprüche, **dadurch gekennzeichnet, dass** die Isolierleiste mehrstückig ausgestaltet ist und dass die nicht materialschlüssig miteinander verbundenen Isolierleistenteile (7, 8) der mehrstückig ausgestalteten Isolierleiste mittels schwenkbar an die Isolierleistenteile (7, 8) angelenkter Stege (19, 24) miteinander verbunden sind.

9. Isolierleiste nach einem der vorstehenden Ansprüche, **dadurch gekennzeichnet, dass** die Stege (19) mit gelenkartigen Auslegern (17) in korrespondierende Ausnehmungen (18) der Isolierleistenteile (7, 8) eingreifen.

10. Isolierleiste nach einem der vorstehenden Ansprüche, **dadurch gekennzeichnet, dass** die Stege (19) Ausleger (17) aufweisen, die in Ausnehmungen (18) der Isolierleistenteile (7, 8) schwenkbar eingreifen.

11. Isolierleiste nach einem der vorstehenden Ansprüche, **dadurch gekennzeichnet, dass** die Ausleger (17) der Stege (19) Aussparungen (22) aufweisen, so dass sie elastisch in die Ausnehmungen (18) der Isolierleistenteile (7, 8) einrastbar sind.

12. Isolierleiste nach einem der vorstehenden Ansprüche, **dadurch gekennzeichnet, dass** die Stege (24) mittels Zapfen (26) an die Isolierleistenteile (7, 8) angelenkt sind, welche in Durchgangslöcher der Isolierleistenteile (7, 8) und der Stege (24) eingreifen.

13. Isolierleiste nach einem der vorstehenden Ansprüche, **dadurch gekennzeichnet, dass** die Stege (24) mittels Zapfen (26) an die Isolierleistenteile (7, 8) angelenkt sind, welche in Durchgangslöcher der Isolierleistenteile (7, 8) eingreifen und stoffschlüssig mit den Stegen (24) ausgebildet sind.

14. Isolierleiste nach einem der vorstehenden Ansprüche 12 oder 13, **dadurch gekennzeichnet, dass** die Zapfen als Rastzapfen (26) ausgebildet sind.

15. Isolierleiste nach einem der vorstehenden Ansprüche, **gekennzeichnet durch** wenigstens eine seitliche Sichtschutzabdeckung, insbesondere eine elastische Folie (15, 16) oder eine elastische Platte (20).

16. Wärmegedämmtes Verbundprofil mit zwei Metallprofilen (3, 4) und wenigstens einer Isolierleiste (10, 11, 19, 24) nach einem der vorstehenden Ansprüche.

## Claims

1. An insulating strip (5, 6) for a heat-insulated composite profile for a window, door or facade, wherein the insulating strip comprises at least two or several insulating strip parts (7, 8) which are movable relative to each other and which are connected to each other via webs (10, 11, 19, 24), wherein the webs (10, 11, 19, 24) are arranged in parallel next to each other in the direction of a longitudinal axis of the profile, **characterized in that** the webs (10, 11, 19, 24) are arranged in such a way that the two insulating strip parts (7, 8) of the insulating strip (5) are movable relative to each other within limits in such a way that mutually adjacent webs (10, 11, 19, 24) and the insulating strip parts (7, 8) are pivotable in a parallelogram shape during movement, wherein the webs (10, 11, 19, 24) are respectively connected to the insulating strip parts (7, 8) via a joint (9) or a joint-like region in their end regions facing away from each other.

2. An insulating strip according to claim 1, **characterized in that** webs (10, 11, 19, 24), which are adjacent to each other, and the insulating strip parts (7, 8) are pivotable in the movement from the rectangular shape to the parallelogram shape.

3. An insulating strip according to claim 1 or 2, **characterized in that** the webs (10, 11, 19, 24) are respectively connected in their end regions facing away from each other to the insulating strip parts (7, 8) via a film-hinge-like constriction (12, 13).

4. An insulating strip according to claim 1 or 2, **characterized in that** the webs (10, 11, 19, 24) are respectively linked in their end regions facing away from each other to the insulating strip parts (7, 8) via axial extension arms/bearing eye arrangements.

5. An insulating strip according to one of the preceding claims, **characterized in that** the webs (10, 11) extend in the non-deflected state as transverse webs perpendicularly to the longitudinal axis or to the axial axis of the insulating strip.

6. An insulating strip according to one of the preceding claims, **characterized in that** the insulating strip parts (7, 8) are integrally arranged with the webs (10, 11).

7. An insulating strip according to one of the preceding claims, **characterized in that** the webs (10, 11) have a trapezoidal shape.

8. An insulating strip according to one of the preceding claims, **characterized in that** the insulating strip is arranged in several parts and that the insulating strip parts (7, 8) of the insulating strip arranged in several parts, which insulating strip parts are not materially connected to each other, are connected to each other by means of webs (19, 24) pivotably linked to the insulating strip parts (7, 8).

9. An insulating strip according to one of the preceding claims, **characterized in that** the webs (19) engage with joint-like extension arms (17) into corresponding recesses (18) of the insulating strip parts (7, 8).

10. An insulating strip according to one of the preceding claims, **characterized in that** the webs (19) comprise extension arms (17) which pivotably engage in recesses (18) of the insulating strip parts (7, 8).

11. An insulating strip according to one of the preceding claims, **characterized in that** the extension arms (17) of the webs (19) comprise recesses (22), so that they can be latched elastically into the recesses (18) of the insulating strip parts (7, 8).

12. An insulating strip according to one of the preceding claims, **characterized in that** the webs (24) are linked by means of pins (26) to the insulating strip parts (7, 8), which engage in lead-through holes of the insulating strip parts (7, 8) and the webs (24).

13. An insulating strip according to one of the preceding claims, **characterized in that** the webs (24) are linked by means of pins (26) to the insulating strip parts (7, 8), which engage in lead-through holes of the insulating strip parts (7, 8) and are arranged in a materially connected way with the webs (24).

14. An insulating strip according to one of the preceding claims, **characterized in that** the pins are arranged as latching pins (26).

15. An insulating strip according to one of the preceding claims, **characterized by** at least one lateral visual cover, especially an elastic foil (15, 16) or an elastic plate (20).

16. A heat-insulated composite profile, comprising two metal profiles (3, 4) and at least one insulating strip (10, 11, 19, 24) according to one of the preceding claims.

## Revendications

1. Barre d'isolation (5, 6) pour un profilé composite à isolation thermique d'une fenêtre, d'une porte ou d'une façade, la barre d'isolation présentant au moins deux ou plusieurs parties de barre d'isolation (7, 8) mobiles l'une par rapport à l'autre, qui sont reliées l'une à l'autre par des passerelles (10, 11, 19, 24), dans laquelle les passerelles (10, 11, 19, 24) sont disposées parallèlement côte à côte dans le sens d'un axe longitudinal du profilé, **caractérisée en ce que** les passerelles (10, 11, 19, 24) sont conçues de telle sorte que les deux parties de barre d'isolement (7, 8) de la barre d'isolement (5) sont mobiles de façon limitée l'une par rapport à l'autre, de telle sorte que des passerelles (10, 11, 19, 24) voisines les unes des autres et les parties de barre d'isolation (7, 8) peuvent pivoter lors du mouvement en une forme de parallélogramme, les passerelles (10, 11, 19, 24) étant reliées à leurs extrémités détournées les unes des autres respectivement par une articulation (9) ou une zone de type articulation avec les parties de barre d'isolation (7, 8).

2. Barre d'isolation selon la revendication 1, **caractérisée en ce que** des passerelles (10, 11, 19, 24) voisines les unes des autres et les parties de barre d'isolation (7, 8) peuvent pivoter lors du mouvement d'une forme rectangulaire à la forme de parallélogramme.

3. Barre d'isolation selon la revendication 1 ou 2, **caractérisée en ce que** les barres (10, 11, 19, 24) sont reliées dans leurs extrémités détournées les unes des autres respectivement par un rétrécissement de type charnière-film (12, 13) avec les parties de barres d'isolation (7, 8).

4. Barre d'isolation selon la revendication 1 ou 2, **caractérisée en ce que** les passerelles (10, 11, 19, 24) sont articulées dans leurs extrémités détournées les unes des autres, respectivement, par un bras d'axe/des dispositifs à oeillets sur les parties de barres isolantes (7, 8).

5. Barre d'isolation selon l'une des revendications précédentes, **caractérisée en ce que** les passerelles (10, 11) s'étendent à l'état non articulé comme des passerelles perpendiculaires à l'axe longitudinal ou à l'axe axial de la barre d'isolation.

6. Barre d'isolation selon l'une des revendications précédentes, **caractérisée en ce que** les parties de barre d'isolation (7, 8) sont conçues d'un seul tenant avec les passerelles (10, 11).

7. Barre d'isolation selon l'une des revendications précédentes, **caractérisée en ce que** les passerelles (10, 11) présentent une forme de trapèze.

8. Barre d'isolation selon l'une des revendications précédentes, **caractérisée en ce que** la barre d'isolation est conçue en plusieurs éléments et **en ce que** les parties de barre d'isolation (7, 8) non reliées les unes aux autres par une liaison de matériau des barres d'isolation conçues en plusieurs éléments sont reliées de façon à pouvoir pivoter aux passerelles (19, 24) articulées aux parties de barre d'isolation (7, 8)

9. Barre d'isolation selon l'une des revendications précédentes, **caractérisée en ce que** les passerelles (19) sont en prise avec des bras (17) de type articulé dans des évidements correspondants (18) des barres d'isolation (7, 8).

10. Barre d'isolation selon l'une des revendications précédentes, **caractérisée en ce que** les passerelles (19) présentent des bras (17) qui sont en prise dans des évidements (18) des parties de barre d'isolation (7, 8).

11. Barre d'isolation selon l'une des revendications précédentes, **caractérisée en ce que** les bras (17) des passerelles (19) présentent des cavités (22) de sorte qu'ils puissent s'encliqueter élastiquement dans les évidements (18) des parties de barre d'isolation (7, 8)

12. Barre d'isolation selon l'une des revendications précédentes, **caractérisée en ce que** les passerelles (24) sont articulées au moyen de tenons (26) aux parties de barre d'isolation (7, 8) qui sont en prise dans des trous débouchants de la partie de barre d'isolation (7, 8) et des passerelles (24).

13. Barre d'isolation selon l'une des revendications précédentes, **caractérisée en ce que** les passerelles (24) sont articulées au moyen de tenons (26) aux parties de barre d'isolation (7, 8) qui sont en prise dans des trous débouchants de la partie de barre d'isolation (7, 8) et sont formées par association de matières avec les passerelles (24).

14. Barre d'isolation selon l'une des revendications 12 ou 13, **caractérisée en ce que** les tenons sont formés comme des tenons d'arrêt (26).

15. Barre d'isolation selon l'une des revendications précédentes, **caractérisée par** au moins un revêtement de protection visuelle latéral, en particulier, un film élastique (15, 16) ou une plaque élastique (20).

16. Profilé composite à isolation thermique comportant deux profilés métalliques (3, 4) et au moins une barre d'isolation (10, 11, 19, 24) selon l'une des revendications précédentes.
